# FASCICULE DE BREVET EUROPEEN

(11) **EP 0 023 858 B1**
(45) Date de publication et mention de la délivrance du brevet: **05.11.1986**
(21) Numéro de dépôt: 80401103.9
(22) Date de dépôt: 24.07.1980
(51) Int. Cl.: B67B 7/04

(54) **Perfectionnement aux tire-bouchons à démultiplication par palan**
Korkenzieher mit Flaschenzugübersetzung
Cork screw with pulley reduction

(30) Priorité: 02.08.1979 FR 7919823; 04.07.1980 FR 8014994
(43) Date de publication de la demande: 11.02.1981
(73) Titulaire: Prevost, Anne-Marie (née Richard), 75016 Paris (FR)
(72) Inventeur: Dejoux, André, F-75015 Paris (FR)
(74) Mandataire: Lemonnier, André

## Description

La présente invention concerne les tirebouchons équipés de moyens permettant de réduire dans d'importantes proportions l'effort et le temps d'extraction des bouchons de bouteilles ou récipients analogues.

On connaît déjà un tire-bouchon à démultiplication par palan décrit dans le brevet français N° 1.589.350 et dans le brevet allemand (RFA) N° 204.020. Le mode de réalisation de ces tirebouchons est compliqué et onéreux, de plus, ils engendrent des frottements qui font perdre une partie du gain de la démultiplication de l'effort d'extraction. De plus, il est très difficile d'extraire les bouchons qui ont été tirés en biais et qui sont coîncés dans le corps tubulaire.

L'objet de ce tire-bouchon est de pallier ces divers inconvénients tout en offrant un emploi très simple et très rapide.

L'invention qui est basée sur l'art connu par le brevet français N° 1.589.350 tel qu'analysé dans le préambule des revendications 1 et 3, est caractérisée par l'objet des revendications et résoud le problème consistant à créer un tirebouchon à démultiplication par palan très simple à fabriquer et à monter, conçu selon deux versions de simplicité croissante.

La première version selon l'invention simplifie le tire-bouchon décrit dans le brevet français cité ci-dessus, et notamment la conception de la poignée de manoeuvre et le montage. Le moyen de rappel élastique est une tige centrale de guidage traversant le moufle supérieur encastrée dans le moufle inférieur, sur laquelle est glissé un ressort de rappel en appui sur chacun des moufles. Le moufle inférieur se déplace d'une course égale à celle de l'extraction cependant que le moufle supérieur est fixe. La poignée de manoeuvre solidaire du tube télescopique extérieur se déplace avec lui en entraînant la courroie de traction du moufle inférieur.

La deuxième version est encore plus simple que la précédente en ce que les tubes télescopiques sont remplacés par un corps tubulaire dans le fond duquel est fixé le moufle supérieur qui reste immobile. Le moufle inférieur se déplace de la course d'extraction pour aller, en fin de course d'extraction, en butée contre le moufle supérieur sous l'action de la traction sur un cordonnet souple qui s'enroule sur les deux moufles et sort hors du corps tubulaire par un trou de son extrémité supérieure. Les moufles et le corps tubulaire sont réalisés en matière plastique moulée, ce qui supprime nombre d'usinages et réduit le temps de montage.

Les avantages obtenus grâce à cette invention consistent essentiellement en ceci que la fabrication et le montage sont grandement simplifiés, que les frottements sont très réduits et que, pour une même démultiplication, l'effort de traction est moindre, de plus, la vrille se trouve automatiquement centrée sur le bouchon à extraire. Il est facile de retirer du corps les bouchons qui ont été tirés en biais et qui sont coincés.

D'autres caractéristiques et avantages de la présente invention seront mieux compris à la lecture de la description qui suit, faite en référence aux dessins annexés dans lesquels:
- les figures 1 et 2 montrent, en coupe selon deux axes perpendiculaires, un exemple de tirebouchons selon l'invention;
- la figure 3 montre le tire-bouchon en vue de dessus la poignée de manoeuvre et la rondelle de fixation enlevées;
- la figure 4 montre la forme du moufle supérieur la rondelle de fixation enlevée;
- la figure 5 montre la forme de la rondelle de fixation du moufle supérieur;
- les figures 6 et 7 représentent la coupe d'un tire-bouchon selon une deuxième version, vue en élévation suivant A et B de la vue de dessus figure 8;
- la figure 8 montre la vue de dessus suivant la figure 6;
- la figure 9 montre la plaque porte-vrille et son guidage par les rainures du corps tubulaire;,
- la figure 10 est une coupe suivant C de la figure 6 montrant le moufle inférieur en vue de dessus et son guidage dans le corps tubulaire;
- la figure 11 est une coupe du corps tubulaire suivant D de la figure 6 montrant le moufle supérieur en vue de dessus.

Le premier mode de réalisation représenté sur les figures 1 et 2 comporte un tube principal 1 évasé à sa base pour servir de guide et d'appui sur le goulot des bouteilles à déboucher. Ce tube est épaulé en 2 de façon à constituer une butée de fin de course d'extraction. La seconde partie du tube possède également un épaulement 3 qui sert d'appui interne au corps du moufle supérieur 4.

Trois tubes rallonges télescopiques 23, 24, 25, glissent les uns sur les autres pour conserver la poignée 18 dans l'axe du tube principal 1 pendant l'extraction du bouchon. Ils sont évasés à leur extrémité supérieure et rétrécis à la base pour éviter leur déboîtement en cours de coulissement. Pour permettre le vissage de la vrille 26 dans les bouchons au moyen de la poignée 18, les différents tubes ont reçu quatre emboutissages longitunaux 27, 28, 29, 30, évitant le vrillage des tubes (Fig. 3). La poignée 18 est emmanchée dans l'extrémité libre du tube extérieur 25, ses deux tiges sont engagées dans les rainures opposées 31,32, du tube 25 pour assurer l'entraînement en rotation. La poignée est soit collée sur le tube 25, ou bien le tube 25 est serti sur la poignée pour pouvoir tirer dessus sans risquer de la déboîter. Lorsque l'on tire sur la poignée 18, on exerce une traction sur la courroie, les tubes glissent les uns sur les autres, le tire-bouchon s'allonge, la rondelle porte-vrille 6 s'enfonce dans le corps 1 jusqu'à venir en butée sur l'épaulement 2 en fin d'extraction du bouchon. On relâche alors la poignée et les ressorts de rappel ramènent le moufle inférieur en position basse pour une nouvelle extraction. Le tube rallonge extérieur 25, sous l'action du ressort 11, se trouve en butée sur l'épaulement du tube 1.

Un moufle inférieur 5 en tôle pliée est solidarisé à la plaque porte-vrille 6 par deux rivets 7. Le moufle 5 forme une chape sur laquelle sont montées, de chaque côté en porte-à-faux, des poulies à gorge identiques 8, 9. Une tige centrale de guidage 10 porte un ressort de rappel 11 destiné à ramener la plaque porte-vrille 6 en position repos. La tige de guidage 10 traverse le moufle supérieur 4, identique au moufle inférieur, et est engagée dans un trou central d'une rondelle 12 de fixation du moufle supérieur sur l'extrémité 3 du tube 1 par l'intermédiaire de rivets aveugles 13. Les poulies 8, 9, sont montées tournant librement sur les axes 14, 15, sertis sur la chape. Un câble souple 16 qui peut être en acier toronné, ou en matière plastique dû-genre fil à pêche ou corde tressée présentant une grande résistance à l'allongement, est engagé, par sa partie inférieure, dans une rondelle 6 arrêtée par un renflement 17 obtenu par surmoulage ou par une agrafe sertie ou par tout autre moyen connu. Il s'enroule ensuite sur la poulie 8 du moufle supérieur, revient sur la poulie 8 du moufle inférieur puis remonte sur la poulie 9 du moufle supérieur, descend sur la poulie 9 du moufle inférieur et remonte s'accrocher sur une poignée de manoeuvre 18 réalisée par moulage. L'accrochage s'effectue sur un axe 19 engagé dans une rainure 20 qui peut venir de moulage dans la poignée 18. La tige de guidage 10 peut être immobilisée au niveau de l'encastrement inférieur. Pour éviter que le câble quitte les poulies au moment du retour élastique à la position de repos, on a prévu des ergots 21, 22, au droit de chaque poulie.

La figure 5 montre la forme de la rondelle 12 de fixation du palier supérieur sur l'épaulement du tube 1. La fente 35 permet le passage du câble vers son point d'accrochage sur l'axe 19. Les trous 36 reçoivent les rivets aveugles 13 assurant l'immobilisation sur le tube 1.

La figure 4 est une coupe suivant la flèche 37 (figure 1) montrant la disposition du moufle supérieur dans la partie rétrécie du tube 1, ainsi que l'emplacement des poulies 8, 9.

Telle qu'elle est représentée en coupe sur la figure 6, la deuxième version de tire-bouchon selon l'invention comporte un corps tubulaire 40 pouvant être muni, à l'extérieur, de moyens, pans polygonaux, rainures longitudinales ou autres, pour assurer une bonne tenue manuelle du tube pour le vissage car il n'est pas nécessaire d'utiliser de poignée comme dans les versions précédentes puisqu'il n'y a pas à tirer sur un tube télescopique. La partie inférieure 41 est évasée pour le centrage sur la partie supérieure du goulot des bouteilles en fin de vissage.

Les tubes télescopiques ont été supprimés, le frottement interne est donc très réduit. Le mouflage est également simplifié, il est constitué par le moufle supérieur 42 et le moufle inférieur 43 tous les deux obtenus en matière plastique moulée par injection. Le corps tubulaire peut être moulé en métal léger ou également en matière plastique. Tous les usinages sont supprimés sauf la plaque porte-vrille 44 et les axes de poulies.

Le corps tubulaire 40 comporte quatre rainures 45 (fig.8) servant de guidage et d'antirotation au moufle inférieur 43 ainsi qu'à la plaque 44 portant la vrille 46 sertie ou soudée. Le moufle inférieur 43 est assujetti à la plaque porte-vrille par les sertissages 47, de l'étrier 48 les sertissages sont exécutés en cours de montage des moufles.

L'étrier 48 sert de guidage aux deux ressorts de rappel 49, 50. Il traverse le moufle supérieur par les trous 51, 52, et le moufle inférieur par les trous 53, 54, ces trous sont lamés sur la plus grande partie de leur longueur pour assurer l'appui et le passage des ressorts de rappel 49, 50.

En variante, on peut augmenter le pas entre les tiges de l'étrier de façon à ne laisser subsister que l'embase et une chape pour tenir les axes de poulies 55, 56 et 57, 58, des moufles ainsi que l'axe 59 destiné à l'accrochage du cordonnet 60 sur le moufle inférieur.

Les axes 59 peuvent être libres dans leur logement car ils sont maintenus en place par les ressorts 49, 50. On peut également les laisser libres dans leur logement, mais les emmancher légèrement dur dans les poulies ou l'inverse.

Les sertissages 61 sont effectués après mise en place de l'étrier dans le moufle 42 et des ressorts 49, 50. On place ensuite le moufle 43 et la plaque 44 et l'on effectue le sertissage 47. L'ensemble du palan est alors engagé dans le corps 40. Le moufle supérieur 42 est amené en buté au fond du corps tubulaire 40 et est immobilisé par une goupille 62 traversant en travers le corps 40 et le moufle 42. On pourrait également coller le moufle.

La figure 7 montre en coupe suivant B de la figure 6 la disposition du palan. Le cordonnet 60 accroché sur l'axe 59, passe successivement sur les poulies 58, 56, 57, 55, et sort du corps tubulaire 40 par la rainure 63 (fig. 11) et par le trou 64 (fig. 8) pour pendre le long du corps 40 sous le poids de l'anneau 65 sur lequel il est fixé.

Sur la figure 7 on a montré en variante de la figure 6, une douille 66 en matière plastique moulée, coulissant sur l'extrémité inférieure du corps 40 et susceptible de se clipser élastiquement dans les gorges 67, 68, du corps 40. Cette douille a pour fonction de centrer le tire- bouchon sur la bouteille. Avant de placer le tire- bouchon, on repousse la douille 66 vers le bas jusqu'à ce qu'elle se clipse élastiquement dans la gorge 68 du corps. On pose ensuite la partie évasée de la douille sur le dessus du goulot de la bouteille, puis on pousse alors l'extrémité supérieure du corps tubulaire, la douille se déclipse et remonte légèrement jusqu'à ce que la pointe de la vrille touche le bouchon sur lequel elle est alors centrée. Il ne reste plus qu'à visser la vrille jusqu'à ce que l'extrémité inférieure du corps tubulaire s'appuie sur le dessus du goulot de la bouteille, la douille 66 est alors entièrement remontée sur le corps 40 et peut se clipser dans la gorge 67. Il ne reste plus qu'à tirer sur l'anneau 65 pour extraire le bouchon. Le moufle inférieur monte dans le corps 40 jusqu,à venir en butée sur le moufle supérieur42 en fin d'extraction cependant que l'étrier 48 est sorti du corps 40 par le trou 64 (représenté en traits pointillés fins sur la figure 6). Lorsque l'on relâche le cordonnet 60, les ressorts de rappel 49, 50, ramènent le moufle inférieur 43 en position de repos vers le bas jusqu'à ce que la partie supérieure de l'étrier repose en butée sur le dessus du moufle 42.

Le montage de cette deuxième version de tire- bouchon à palan est extrêmement rapide et est très peu onéreux, ce qui le différencie très nettement de la précédente.

## Revendications

1. Tire-bouchon à démultiplication par palan comportant deux moufles (4, 5) disposés dans un corps tubulaire (1) évasé à sa base et muni d'un épaulement (3) à son extrémité supérieure, le moufle supérieur (4) étant fixé au corps tubulaire par l'intermédiaire d'une rondelle (12) en appui sur ledit épaulement (3) tandis que le moufle inférieur (5), réalisé en tôle pliée en forme de U, est solidaire d'une plaque porte-vrille (6) pouvant coulisser dans la partie inférieure du corps tubulaire (1), un moyen de manoeuvre des moufles constitué par une poignée de manoeuvre (18) agissant sur un câble de traction (16) engagé sur les poulies des deux moufles en ayant une de ses extrémités fixe par rapport au moufle inférieur (5) et son autre extrémité reliée par une boucle à la poignée de manoeuvre (18) rendue solidaire du tube extérieur (25) d'un ensemble de tubes rallonges télescopiques (23, 24, 25) montés coulissants sur le corps tubulaire (1), immobilisés entre eux par des rainures longitudinales embouties (27 à 30) et susceptibles d'être maintenus en butée contre un épaulement extérieur du corps tubulaire (1), Iles deux moufles (4, 5) étant maintenus en position de repos par un moyen de rappel élastique,
caractérisé en ce que:
- la poignée de manoeuvre (18) est réalisée par moulage en une seule pièce centrée sur l'extrémité supérieure du tube extérieur (25), immobilisée en rotation par ses deux tiges engagées dans des rainures correspondantes (31, 32) dudit tube extérieur, et fixée par collage ou sertissage,
- ladite poignée (18) comporte une rainure (20) dans laquelle est engagé un axe (19) recevant la boucle supérieure du câble de traction,
- ledit moyen de rappel élastique est constitué par une tige centrale de guidage (10) encastrée dans le moufle inférieur (5) et sur laquelle est glissé un ressort de rappel (11) en appui sur chacun des-deux moufles, ladite tige (10) traversant le moufle supérieur (4) et étant engagée dans un trou central de la rondelle (12).
- chaque moufle (4, 5) comporte deux poulies à gorge (8,9) disposées en alignement de part et d'autre du corps du moufle et tournant librement sur un axe serti sur ledit corps de moufle,
- l'extrémité du câble, fixe par rapport au moufle inférieur, est engagée dans la plaque porte-vrille (6) et arrêtée par un renflement (17).

2. Tire-bouchon selon la revendication 1,
caractérisé en ce que le moufle supérieur (4) est centré et en appui sur l'intérieur de l'épaulement (3) d'extrémité du tube principal (1) et fixé au moyen de la rondelle (12) disposée en appui sur l'extrérieur de l'épaulement du tube principal par un moyen d'assemblage,et en ce qu'un ergot (21, 22) disposé à proximité des poulies, empêche le câble de sortir de la gorge des poulies.

3. Tire-bouchon à démultiplication par palan, comportant deux moufles (42,43) disposés dans un corpstubulaire (40), le moufle supérieur (42) étant fixé à la partie supérieure du corps tubulaire (40) tandis que le moufle inférieur (43) est solidaire d'une plaque porte-vrille (44) pouvant coulisser dans la partie inférieure du corps tubulaire (40), un moyen de manoeuvre (65) des moufles agissant sur un moyen de traction souple (60) engagé sur les poulies (55 - 58) des deux moufles (42, 43) en ayant une de ses extrémités fixe par rapport au moufle inférieur (43) et son autre extrémité reliée audit moyen de manoeuvre (65), les deux moufles (42, 43) étant maintenus en position de repos par un moyen de rappel élastique constitué par un étrier métallique (48) sur chacune des tiges duquel est monté un ressort de compression (49, 50), le corps tubulaire (40) comportant à son extrémité supérieure une ouverture (64) laissant sortir dans son prolongement l'étrier métallique (48) au moment de l'extraction d'un bouchon, caractérisé en ce que :
- les moufles (42,43) sont en matière plastique et, le corps tubulaire (40) étant muni de rainures internes de guidage, ont un profil correspondant au profil interne dudit corps tubulaire,
- en position de repos, l'extrémité supérieure de l'étrier métallique (48) est en appui sur le dessus du moufle supérieur (42),
- le moyen de manoeuvre des moufles est uniquement constitué d'un anneau (65) fixé à l'extrémité libre du moyen de traction souple (60), ce dernier sortant librement par l'ouverture (64) réalisée à la partie supérieure du corps tubulaire (40).

4. Tire-bouchon selon la revendication 3,
caractérisé en ce que l'extrémité inférieure du corps tubulaire comporte une douille (66) coulissant sur l'extérieur dudit corps, et en ce que ladite douille est équipée, à sa partie supérieure, d'un moyen de verrouillage par déformation élastique, ledit moyen de verrouillage coopérant avec une gorge (67) du corps tubulaire dans laquelle il se verrouille en position rentrée et avec une seconde gorge (68) du corps placée en partie basse, dans laquelle il se verrouille pour assurer le centrage de la partie évasée sur le goulot de la bouteille.

## Patentansprüche

1. Korkenzieher mit Flaschenzugübersetzung mit zwei Flaschenzügen (4, 5), die in einem rohrförmigen Körper (1) angeordnet sind, der an seiner Basis erweitert ausgebildet und an seinem oberen Ende mit einer Schulter(3) ausgestattet ist, wobei der obere Flaschenzug (4) am rohrförmigen Körper vermittels einer Unterlegscheibe (12) befestigt ist, die auf der Schulter (3) aufliegt, während der untere Flaschenzug (5), der von einem U-förmigen Blech gebildet wird, fest mit einer Bohrer-Tragplatte (6) verbunden ist, die im unteren Teil des rohrförmigen Körpers (1) verschiebbar ist, und mit einem Flaschenzug-Betätigungsmittel, das von einem Betätigungsgriff (18) gebildet wird, der auf ein Zugkabel (16) wirkt, das über die Rollen der zwei Flaschenzüge läuft, wobei eines seiner Enden bezüglich des unteren Flaschenzuges (5) fest und sein anderes Ende über eine Öse mit dem Betätigungsgriff (18) verbunden ist, der fest mit einem Außenrohr (25) einer Anordnung von Teleskoprohren (23, 24, 25) verbunden ist, die verschiebbar auf dem rohrförmigen Körper(1)angeordnet sind, unter sich durch eingeprägte Längsnuten (27-30) arretiert und im Anschlag gegen eine äußere Schulter des rohrförmigen Körpers (1) haltbar sind, wobei die zwei Flaschenzüge (4, 5) in Ruhestellung durch ein elastisches Rückstellmittel gehalten sind,
dadurch gekennzeichnet, daß
- der Betätigungsgriff (18) aus einem einzigen, zentriert auf dem oberen Ende des äußeren Rohres (25) angeordneten Stück geformt ist, durch seine zwei in entsprechende Nuten (31, 32) des äußeren Rohres eingreifende Bolzen drehfest angeordnet und durch Kleben oder Bördeln befestigt ist,
- der Befestigungsgriff (18) eine Nut (20) aufweist, in der eine Achse (19) angeordnet ist, die die obere Öse des Zugkabels aufnimmt,
- das elastische Rückstellmittel durch einen zentralen Führungsbolzen (10) gebildet wird, der im unteren Flaschenzug (5) eingespannt ist und auf dem eine Rückstellfeder (11) verschiebbar angeordnet ist, die sich auf beiden Flaschenzügen abstützt, wobei der Führungsbolzen (10) den oberen Flaschenzug (4) durchsetzt und in einer zentralen Bohrung der Unterlegscheibe (12) angeordnet ist,
- jeder Flaschenzug (4, 5) zwei Rollen (8, 9) mit Rille aufweist. die sich beiderseits des Flaschenzuges in Ausrichtung zueinander befinden und frei drehbar auf einer auf dem Körper des Flaschenzugs aufgefalzten Achse angeordnet sind,
- das bezüglich des unteren Flaschenzuges feste Kabelende in der Bohrer-Tragplatte (6) angeordnet und durch eine Ausbauchung (17) gehalten ist.

2. Korkenzieher nach Anspruch 1, dadurch gekennzeichnet, daß der obere Flaschenzug (4) zentriert und in Anlage auf der Innenseite der Schulter (3) des Endes des Hauptrohres (1) aufliegt und mit Hilfe der Unterlegscheibe (12) befestigt ist, die auf der Außenseite der Schulter des Hauptrohres aufliegt, und daß eine in der Nähe der Rollen angeordnete Nase (21, 22) das Austreten des Kabels aus der Rille der Rollen verhindert.

3. Korkenzieher mit Flaschenzugübersetzung mit zwei Flaschenzügen (42,43), die an einem rohrförmigen Körper (40) angeordnet sind, wobei der obere Flaschenzug (42) am oberen Teil des rohrförmigen Körpers (40) befestigt ist, während der untere Flaschenzug (42) fest mit einer Bohrer-Tragplatte (44) verbunden ist, die im unteren Teil des rohrförmigen Körpers (40) verschiebbar ist, und mit einem Flaschenzug-Betätigungsmittel (65), das auf ein flexibles Zugelement (60) wirkt, das über die Rollen (55-58) der zwei Flaschenzüge (42,43) läuft, wobei eines seiner Enden bezüglich des unteren Flaschenzuges (43) fixiert ist und sein anderes Ende mit dem Betätigungsmittel (65) verbunden ist, wobei die zwei Flaschenzüge (42, 43) in Ruhestellung durch ein elastisches Rückstellmittel gehalten sind, das durch einen Metallbügel (48) gebildet wird, auf dessen Schenkel jeweils eine Druckfeder (49, 50) angeordnet ist, und wobei der rohrförmige Körper (40) an seinem oberen Ende eine öffnung (64) aufweist, durch die hindurch der Metallbügel (48) in seine ausgefahrene Stellung bewegbar ist beim Herausziehen eines Korkens dadurch gekennzeichnet, daß
- die Flaschenzüge (42,43) aus Kunststoff bestehen und ein dem inneren Profil des rohrförmigen Körpers (40) entsprechendes Profil aufweisen, welcher mit inneren Führungsnuten ausgestattet ist,
- in der Ruhestellung das obere Ende des Metallbügels (48) in Anlage auf der Oberkante des oberen Flaschenzuges (42) aufliegt,
- das Betätigungsmittel des Flaschenzuges aus einem einzigen Ring (65) besteht, der am freien Ende des flexiblen Zugelementes (60) angebracht ist, das frei durch die im oberen Teil des rohrförmigen Körpers (40) ausgebildete Öffnung hindurchgeführt ist.

4. Korkenzieher nach Anspruch 3, dadurch gekennzeichnet, daß das untere Ende des rohrförmigen Körpers eine Hülse (66) aufweist, die auf der Außenfläche des Körpers verschiebbar angeordnet ist und an ihrem oberen Teil mit einem durch elastische Deformierung wirkenden Verriegelungsmittel ausgestattet ist, das mit einer ersten Rille (67) des rohrförmigen Körpers zur Verriegelung in einer eingezogenen Stellung und mit einer zweiten im unteren Teil angeordneten Rille (68) zusammenwirkt zur Verriegelung in einer Position zur Zentrierung des erweiterten Teiles auf dem Hals der Flasche.

## Claims

1. A tackle demultiplication corkscrew comprising two pulley blocks (4,5) Placed in a tubular body (1) flaring out at its base and formed with a shoulder (3) at its upper end, the upper pulley block (4) being fixed to the tubular body via a washer (12) bearing on said shoulder (3) while the lower pulley block (5), made of a U-shaped folded sheet metal is rigidly connected to a gimlet holding plate (6) adapted for sliding in the tubular body (1) lower portion, and a pulley block operating means formed of an operating handle (18) actin. on a pull cable (16) engaged on said pulleys of the two pulley blocks and having one of its ends fixed with respect to the lower pulley block (5) and its-other end connected by a loop to the operating handle (18) rigidly connected to the outer tube (25) of a telescopic extension tube assembly (23,24,25) slidably mounted on tubular body (1), secured against motion with respect to each other by stamped longitudinal slots (27 to 30) and adapted for being maintained in abutment against an outer shoulder of tubular body (1), the two pulley blocks (4, 5) being maintained in their rest position by a resilient return means, wherein:
- the operating handle (18) is integrally molded as a part centered on the upper tube (25) upper end, blocked in rotation by its two rods engaged inside corresponding slots (31, 32) of said outer tube, and fixed as by glueing or crimping,
- said handle (18) includes a slot (20) in which is engaged an axis (19) receiving the pull cable upper loop,
- said resilient return means is made of a central guiding rod (10) inserted in the lower pulley block (15) and on which is threaded a return spring (11) hearing on each of the two pulley blocks, said rod (10) extending through the upper pulley block (4) by being engaged in a central hole of washer (12),
- each pulley block (4, 5) includes two grooved pulleys (8, 9) placed in alignment on either side of the pulley block body and rotating freely on an axis crimped on said pulley block body,
- the cable end, fixed with respect to the lower pulley block, is engaged in the gimlet holding plate (6) and stopped by a bulge (17).

2. A corkscrew according to claim 1,
wherein the upper pulley block (4) is centered and bearing on the inside of the main tube (1) end shoulder (3) and fixed by means of said washer (12) so as to bear on the outside of the main tube shoulder by an assembly means, and wherein a toe (21, 22) placed adjacent the pulleys prevents the cable from coming out from the pulleys grooves.

3. A tackle demultiplication corkscrew, comprising two pulley blocks (42, 43) placed in a tubular body (40), the upper pulley block (42) being fixed at the upper portion of tubular body (40) while the lower pulley block (43) is rigidly connected to a gimlet holding plate (44) adapted for sliding in the lower portion of tubular body (40), a pulley block operating means (65) acting on a flexible pull means (60) engaged on the pulleys (55 - 58) of the two pulley blocks (42, 43) while having one of its ends fixed with respect to the lower pulley block (43) and its other end connected to said operating means (65), the two pulley blocks (42,43) being maintained in their rest position by a resilient return means formed of a metallic stirrup (48) on each of the rods of which is mounted a compression spring (49, 50), the tubular body (40) being formed at its upper portion with an opening (64) through which extends in its prolongation the metallic stirrup (48) at the moment of the extraction of a cork, wherein:
- the pulley blocks (42,43) are made of a plastic material and, the tubular body (40) being formed with guiding inner grooves, have a profile corresponding to the inner profile of said tubular body,
- in the rest position, the metallic stirrup (40) upper end is bearing on the top of the upper pulley block (42),
- the pulley block operating means is only made of a ring (65) fixed at the free end of the flexible pull means (60), the latter extending freely outside the opening (64) formed at the upper portion of tubular body (40).

4. A corkscrew according to claim 3, wherein
the tubular body lower end includes a socket (66) sliding on the outside of said body, and said socket is provided, at its upper portion, with a latching means acting by resilient deformation, said latching means cooperating with a groove (67) of tubular body in which it blocks itself in a retracted position, and with a second groove (68) of the body placed in a low portion thereof in which it blocks itself for providing the centering of the flared-out portion on the bottle neck.
